# EUROPÄISCHE PATENTSCHRIFT

(11) **EP 3 138 982 B1**
(45) Veröffentlichungstag und Bekanntmachung des Hinweises auf die Patenterteilung: **28.04.2021**
(21) Anmeldenummer: 16179385.6
(22) Anmeldetag: 14.07.2016
(51) Int. Cl.: E05D 5/04, E05D 11/00

(54) **BANDTEIL EINES BANDES**
HINGE FLAP
ELEMENT DE PENTURE

(30) Priorität: 04.09.2015 DE 202015104714 U
(43) Veröffentlichungstag der Anmeldung: 08.03.2017
(73) Patentinhaber: Dr. Hahn GmbH & Co. KG, D-41189 Mönchengladbach (DE)
(72) Erfinder: ZIMMER, Kerstin, 41372 Niederkrückten (DE); KARAKAYA, Sinan, 40476 Düsseldorf (DE)
(74) Vertreter: Kluin, Jörg-Eden

(56) Entgegenhaltungen:
- WO-A1-01/84261
- DE-U1- 29 616 715
- DE-U1- 29 620 345
- US-A- 5 193 308

## Beschreibung

Die Erfindung betrifft ein Bandteil eines Bandes zur scharniergelenkigen Verbindung eines Flügels an einem Rahmen, nach dem Oberbegriff des Anspruchs 1.

Ein derartiges Bandteil ist aus der PL 63 656 Y1 bekannt. Der Montagefortsatz des Befestigungselements ist zylindrisch ausgebildet und weist eine seitliche Aussparung auf. Die Montageaufnahme weist einen an den Montagefortsatz angepassten Querschnitt auf, so dass der Montagefortsatz in die Montageaufnahme einführbar ist. Zur Fixierung des Befestigungselements an dem Bandteil ist ein als Stiftschraube ausgebildetes Schraubelement vorgesehen, welches von einer Gewindebohrung aufgenommen ist, die in die Montageaufnahme mündet. Die Mündungsstelle und die Aussparung sind derart aufeinander abgestimmt, dass das vollständig eingeschraubte Schraubelement in die Aussparung hineinragt und das Befestigungselement so durch formschlüssigen Eingriff in der Montageaufnahme festsetzt.

Aus der DE 296 20 345 U1 und der DE 296 16 715 U1 jeweils der Anmelderin sowie aus der US 5,193,308 und der WO 01/84261 ist jeweils ein Bandteil mit einem separaten Befestigungselement bekannt, wobei das Befestigungselement an zumindest einem Teilfortsatz einen vorstehenden Bereich zur Arretierung des Befestigungselements an dem Bandteil aufweist.

Zwar lässt sich aufgrund dieser Ausgestaltungen das Bauteil zuverlässig an dem Bandkörper montieren. Es hat sich jedoch gezeigt, dass die Montierbarkeit in der Praxis erschwert ist.

Der Erfindung liegt daher die Aufgabe zugrunde, ein derartiges Bandteil hinsichtlich der Montierbarkeit des lösbar montierbaren Bauteils zu verbessern.

Diese Aufgabe wird durch das in Anspruch 1 wiedergegebene Bandteil gelöst. Die Erfindung erstreckt sich auch auf das Befestigungselement an sich.

Bei dem erfindungsgemäßen Bandteil liegt der Montagefortsatz unter Wirkung einer elastischen Kraft mittelbar oder unmittelbar an einer Fläche der Montageaufnahme an, und die Auswölbung ist derart gewählt, dass aufgrund der elastischen Anlage ein Kraftschluss bewirkt wird, der ein unerwünschtes selbsttätiges Verlagern des Montagefortsatzes aus der Montageaufnahme verhindert. Aufgrund dieser Maßnahme wird bewirkt, dass das Befestigungselement bereits kraftschlüssig an dem Bandkörper gehalten wird, bevor es durch weitere Fixiermittel, beispielsweise durch ein in eine Aussparung des Montagefortsatzes eindrehbares Schraubelement, auch formschlüssig gehalten wird. Aufgrund der bei dem erfindungsgemäßen Bandteil ohne weitere Maßnahmen erzielten kraftschlüssigen Wechselwirkung zwischen Montagefortsatz und Montageaufnahme verbleibt das zu montierende Bauteil regelmäßig bereits in seiner Montagelage, ohne dass es hierzu gesondert gehalten werden müsste, bevor es mit Hilfe weiterer Fixiermittel gegen eine Demontage fixiert wird. Die Montierbarkeit des Bauteils an dem Bandkörper ist somit wesentlich erleichtert, da nicht zeitgleich das Bauteil in seiner Montageposition manuell gehalten werden muss während beispielsweise das Schraubelement eingedreht wird, wie dies beim gattungsgemäßen Bandteil der Fall ist. Um bei diesem das Bauteil zu montieren, sind regelmäßig zwei Personen erforderlich; eine hält das Bauteil bei in die Montageaufnahme eingeführtem Montagefortsatz in Position, die andere dreht das Schraubelement bis in dessen das Befestigungselement fixierende Endstellung. Bei dem an dem Bandkörper lösbar zu montierenden Bauteil kann es sich insbesondere um ein Abdeckelement handeln, welches beispielsweise Befestigungsmittel, mit denen das Bandteil an dem Flügel oder an dem Rahmen befestigt ist, abgedeckt und so vor einer unerwünschten Manipulation geschützt werden. Auch kann dieses Abdeckelement zur Verbesserung des optischen Erscheinungsbildes des montierten Bandteils dienen. Der Montagefortsatz umfasst ein beim Einführen in die Montageaufnahme voreilendes Einführende und einen sich von diesem in den Montagefortsatz erstreckenden Schlitz, derart, dass der Montagefortsatz zwei durch den Schlitz voneinander beabstandete Teilfortsätze aufweist. Durch das Vorhandensein des Schlitzes weisen die Teilfortsätze eine elastische Nachgiebigkeit zueinander auf, die ausreicht, um die kraftschlüssige Anlage des Montagefortsatzes an einer Fläche der Montageaufnahme zu bewirken. An zumindest einem der Teilfortsätze ist mindestens ein über die Außenkontur überstehender Bereich vorgesehen. Das Befestigungselement umfasst einen Kopf, der quer zur Richtung, in der sich der Schlitz durch den Montagefortsatz erstreckt, über den Montagefortsatz herausragt. Erfindungsgemäß weist der Kopf senkrecht zur Längserstreckung des Montagefortsatzes und senkrecht zur Richtung, in der sich der Schlitz durch den Montagefortsatz erstreckt, einen rautenförmigen Querschnitt auf. Weist das zu montierende Bauteil, erfindungsgemäß, eine C-förmige Nut auf der in Einbaulage dem Befestigungselement zugwandten Seite auf, so stellt der rautenförmige Querschnitt sicher, dass das Befestigungselement trotz des formschlüssigen Eingriffs in die bevorzugt C-förmig ausgebildete Nut um eine sich quer zur Nut erstreckende Achse zumindest geringfügig verkippbar ist. Hierdurch kann die Montage des Abdeckelements verbessert und ein beispielsweise durch Fertigungstoleranzen hervorgerufenes Klemmen des Montagefortsatzes in der Montageaufnahme vermieden werden.

Der überstehende Bereich umfasst eine Auswölbung, die - besonders bevorzugt - eine etwa konvexe Gestalt aufweist.

Besonders bevorzugt ist eine Weiterbildung des Befestigungselements, bei welcher einander gegenüberliegend zwei Blattfederelemente an dem Montagefortsatz vorgesehen sind, wozu - besonders bevorzugt - zwei Federelementaufnahmen mit jeweils zwei einander zugewandten Stützflächen dienen.

Weist der Montagefortsatz des Befestigungselements ein beim Einführen in die Montageaufnahme voreilendes Einführende auf, von welchem aus ein sich in Einführrichtung von dem Einführende forterstreckender Schlitz eingearbeitet ist, weist der Schlitz vorzugsweise eine Ausnehmung auf, die - besonders bevorzugt - symmetrisch von einer Seite des Montagefortsatzes eingearbeitet ist. Die Ausnehmung weist vorzugsweise eine größere Breite als der Schlitz auf und erstreckt sich - besonders bevorzugt - etwa symmetrisch in beide den Schlitz begrenzenden Teile des Montagefortsatzes. Die Breite der Ausnehmung ist - besonders bevorzugt - an ein im montierten Zustand des Befestigungsmittels in der Ausnehmung eingreifendes Fixiermittel angepasst.

Das Fixiermittel umfasst - bevorzugt - eine Schraube, die in eine in die Montageaufnahme mündende Gewindebohrung eindrehbar ist.

Das Befestigungselement umfasst einen sich an dem Montagefortsatz anschließenden Kopf. Das andere Ende des Montagefortsatzes bildet ein Einführende, von welchem aus vorzugsweise ein Schlitz eingearbeitet ist. Durch den Schlitz umfasst der Montagefortsatz zwei voneinander beabstandete Teilfortsätze, die zueinander eine zumindest geringe elastische Nachgiebigkeit aufweisen. An jedem der Teilfortsätze ist zumindest eine Auswölbung vorgesehen, die eine etwa in Einführrichtung vorzugsweise etwa konvexe Form hat. Der Schlitz weist - besonders bevorzugt - eine seitliche Ausnehmung auf. Der Kopf erstreckt sich quer zur Richtung, in der sich der Schlitz durch den Montagefortsatz erstreckt und weist in dieser Richtung gesehen einen rautenförmigen Querschnitt auf.

In der Zeichnung sind - schematisch - ein Ausführungsbeispiel eines erfindungsgemäßen Bandteils sowie ein Ausführungsbeispiel eines Befestigungselements des erfindungsgemäßen Bandteils dargestellt. Es zeigen:
- Fig. 1: das Ausführungsbeispiel des erfindungsgemäßen Bandteils in einer perspektivischen Explosionsdarstellung in einer ersten Ansicht;
- Fig. 2: dasselbe Ausführungsbeispiel in einer perspektivischen Explosionsdarstellung in einer zweiten Ansicht;
- Fig. 3: ein als Abdeckelement ausgebildetes Bauteil, das Ausführungsbeispiel des Befestigungselements sowie eine Fixierschraube in einer perspektivischen Einzeldarstellung;
- Fig. 4: das Ausführungsbeispiel des Befestigungselements in einer Ansicht vom Einführende her;
- Fig. 5: dasselbe Ausführungsbeispiel des Befestigungselements in einer Seitenansicht quer zur Erstreckung des Schlitzes sowie
- Fig. 6: die Ansicht der Seite in Schlitzrichtung, die im montierten Zustand der Fixierschraube zugewandt ist.

Das in der Zeichnung als Ganzes mit 100 bezeichnete Bandteil umfasst einen Bandkörper 1, der ein Befestigungsteil 2 und ein Scharnierteil 3 aufweist. In dem Befestigungsteil 2 sind zwei Durchgangsbohrungen 4 eingearbeitet, durch die in der Zeichnung nicht dargestellte Befestigungsschrauben hindurchragen, die der Befestigung des Bandteils 100 an einem in der Zeichnung nicht dargestellten Rahmen oder an einem in der Zeichnung ebenfalls nicht dargestellten Flügel dienen.

Der Scharnierteil 3 weist eine Lagerhülsenaufnahme 5 auf, die der Aufnahme einer in der Zeichnung nicht dargestellten Bandbolzenlagerhülse dient.

Das Bandteil 100 umfasst weiterhin ein wahlweise an dem Bandkörper 1 befestigbares Bauteil 6, bei welchem es sich bei dem dargestellten Ausführungsbeispiel um ein Abdeckelement 7 zur Abdeckung der Sichtseite des Befestigungsteils 2 und damit der Köpfe der in der Zeichnung nicht dargestellten Befestigungsschrauben dient.

Das Bauteil 6 weist auf seiner dem Bandkörper 1 zugewandten Seite eine T-förmige Nut mit Hinterschneidungen 9 auf. Die beiden sich parallel zur Nut 8 erstreckenden Ränder 10 des Bauteils 6 sind umgebördelt, so dass die seitlichen Ränder im montierten Zustand zumindest nahezu spaltfrei an dem Bandkörper 1 anliegen.

Zur lösbaren Befestigung des Bauteils 6 dient ein als Ganzes mit 11 bezeichnetes Befestigungselement, wie es einzeln in den Fig. 4 bis 6 dargestellt ist. Es umfasst einen Montagefortsatz 12, der zwei Teile 13 aufweist, die über einen Schlitz 14 voneinander getrennt sind. Die äußeren Mantelflächen 15 bilden im Wesentlichen einen Teil eines durch den Schlitz 14 gebildeten Zylinders, an dem sich einen Ends eine Fase 16 anschließt. Das freie Ende der Fase 16 bildet ein Einführende 17. An dem dem Einführende 17 gegenüberliegenden Ende ist an dem Montagefortsatz 12 ein Kopf 18 angeformt. Er umfasst im Querschnitt rautenförmige Fortsätze 19, die quer zur Erstreckung des Schlitzes über den Montagefortsatz 12 überstehen. Die Fortsätze 19 sind an einen Zentralbereich 20 des Kopfes 18 angeformt. Der Zentralbereich 20 weist quer zur Erstreckung des Schlitzes 14 eine Breite auf, die geringfügig kleiner als die Öffnungsbreite der C-förmigen Nut 8 ist. Die Abmessungen der Fortsätze 19 sind an die Hinterschneidungen 9 der C-förmigen Nut derart angepasst, dass der Kopf 18 von einem Längsende der C-förmigen Nut 8 unter Eingriff der beiden Fortsätze 19 in die Hinterschneidungen 9 in die C-förmige Nut 8 einschiebbar sind. Aufgrund des rautenförmigen Querschnitts ist eine gewisse Verkippung des Befestigungselements 11 relativ zum Bauteil 6 um eine sich durch die Fortsätze 19 erstreckende, senkrecht zum Schlitz 14 verlaufende Achse S möglich.

Die Hinterschneidungen 9 der C-förmigen Nut 8 umfassen an der Stelle P die Höhe der Hinterschneidungen 9 reduzierende Einbuchtungen 21. Durch sie wird verhindert, dass das Befestigungselement 11 vollständig durch die Nut 8 hindurchrutschen kann, wenn es beispielsweise gemäß Fig. 1 und 2 von links mit seinem Kopf 18 in die Nut 8 eingeführt worden ist.

Zur Aufnahme des Befestigungselements 11 umfasst der Bandkörper 1 eine Montageaufnahme 22, die einen zylindrischen Querschnitt aufweist, welcher an den Montagefortsatz 12 angepasst ist, so dass dieser mit geringem Spiel in die Montageaufnahme 22 einführbar ist.

Um zu vermeiden, dass der Montagefortsatz 12 während des Montagevorganges des Bauteils 6 leicht und unerwünscht Außereingriff mit der Montageaufnahme 22 gelangen kann, ist an jedem der Teile 13 des Montagefortsatzes 12 ein vorstehender Bereich 23 vorgesehen, welcher als etwa konvexe Auswölbung 26 ausgebildet ist. Jede der Auswölbungen erstreckt sich etwa parallel zu den Schlitzwandungen 25 zwischen jeweils zwei Rändern 27.

Die Auswölbung ist so gewählt, dass der Montagefortsatz 12 unter elastischer Anlage der vorstehenden Bereiche 23 an der Innenfläche der Montageaufnahme 22 einführbar ist, aufgrund der elastischen Anlage jedoch ein Kraftschluss bewirkt wird, der ein unerwünschtes selbsttätiges Verlagern des Montagefortsatzes 12 aus der Montageaufnahme 22 verhindert.

Wie insbesondere in Fig. 3 und 6 erkennbar ist, weist der Montagefortsatz 12 eine Ausnehmung 28 auf, die seitlich in den Schlitz 14 symmetrisch zur Längsachse A eingearbeitet ist. Die Aufnahme 28 ragt schräg zum Kopf 18 hin unter einem Winkel tiefer in den Schlitz 14 hinein. Unter etwa demselben Winkel mündet eine Gewindebohrung 29 in die Montageaufnahme 22. Sie dient der Aufnahme einer Fixierschraube 30, die durch die Gewindebohrung 29 mit ihrem Gewindefortsatz soweit in die Montageaufnahme 22 eindrehbar ist, bis der Gewindefortsatz in die Ausnehmung 28 des Montagefortsatzes 12 hineinragt und diesen somit das gesamte Befestigungselement 11 und das mit diesem befestigte Bauteil 6 an dem Bandkörper 1 fixiert.

### Bezugszeichenliste:

- 100: Bandteil
- 1: Bandkörper
- 2: Befestigungsteil
- 3: Scharnierteil
- 4: Durchgangsbohrungen
- 5: Lagerhülsenaufnahme
- 6: Bauteil
- 7: Abdeckelement
- 8: C-förmige Nut
- 9: Hinterschneidung
- 10: Ränder
- 11: Befestigungselement
- 12: Montagefortsatz
- 13: Teilfortsätze
- 14: Schlitz
- 15: Mantelflächen
- 16: Fase
- 17: Einführende
- 18: Kopf
- 19: Fortsätze
- 20: Zentralbereich
- 21: Einbuchtungen
- 22: Montageaufnahme
- 23: vorstehender Bereich
- 24: -
- 25: Schlitzwandung
- 26: Auswölbung
- 27: Ränder
- 28: Ausnehmung
- 29: Gewindebohrung
- 30: Fixierschraube
- A: Längserstreckung
- S: Achse
- P: Stelle

## Patentansprüche

1. Bandteil (100) eines Bandes zur scharniergelenkigen Verbindung eines Flügels an einem Rahmen,
mit einem Bandkörper (1), der eine Montageaufnahme (22) aufweist,
mit einem an dem Bandkörper (1) lösbar montierbaren und als ein Abdeckelement (7) ausgebildeten Bauteil (6),
mit einem formschlüssig mit dem Bauteil (6) in Eingriff bringbaren Befestigungselement (11), welches einen Montagefortsatz (12) umfasst, der im montierten Zustand in die Montageaufnahme (22) hineinragt,
wobei der Montagefortsatz (12) ein beim Einführen in die Montageaufnahme (22) voreilendes Einführende (17) und einen sich von diesem in den Montagefortsatz (12) erstreckenden Schlitz (14) umfasst, derart, dass der Montagefortsatz (12) zwei durch den Schlitz (14) voneinander beabstandete Teilfortsätze (13) aufweist,
und an zumindest einem der Teilfortsätze (13) mindestens ein vorstehender Bereich (23) ausgebildet ist, und der mindestens eine vorstehende Bereich (23) eine Auswölbung (26) umfasst,
wobei der Montagefortsatz (12) unter Wirkung einer elastischen Kraft mittelbar oder unmittelbar an einer Innenfläche der Montageaufnahme (22) anliegt, und die Auswölbung (26) derart ausgebildet ist, dass aufgrund der elastischen Anlage ein Kraftschluss bewirkt wird, der ein unerwünschtes selbsttätiges Verlagern des Montagefortsatzes (12) aus der Montageaufnahme (22) verhindert, wobei das Befestigungselement (11) einen quer zur Richtung, in der sich der Schlitz (14) durch den Montagefortsatz (12) erstreckt, über den Montagefortsatz (12) herausragenden Kopf (18) umfasst
wobei das Bauteil (6) eine C-förmige Nut (8) aufweist, die für den Eingriff des Kopfes (18) des Befestigungselements (11) vorgesehen ist,
**dadurch gekennzeichnet, dass** der Kopf (18) senkrecht zur Längserstreckung (A) des Montagefortsatzes (12) und senkrecht zur Richtung, in der sich der Schlitz (14) durch den Montagefortsatz (12) erstreckt, einen rautenförmigen Querschnitt aufweist.

2. Bandteil nach Anspruch 1, **dadurch gekennzeichnet, dass** die Auswölbung (26) eine etwa konvexe Gestalt aufweist.

3. Bandteil nach einem der Ansprüche 1 oder 2, **dadurch gekennzeichnet, dass** einander gegenüberliegend zwei Auswölbungen (26) an dem Montagefortsatz (12) vorgesehen sind.

4. Bandteil nach einem der voranstehenden Ansprüche, **dadurch gekennzeichnet, dass** der Schlitz (14) auf einer Seite eine Ausnehmung (28) umfasst, deren Breite an ein in die Ausnehmung (28) im montierten Zustand des Befestigungselements (11) eingreifendes Fixiermittel angepasst ist.

5. Bandteil nach Anspruch 4, **dadurch gekennzeichnet, dass** das Fixiermittel eine Fixierschraube (30) umfasst, die in eine in die Montageaufnahme (22) mündende Gewindebohrung (29) eindrehbar ist.

## Claims

1. Hinge part (100) of a hinge for the hinge-articulated connection of a leaf to a frame, comprising a hinge body (1) which has a mounting receptacle (22),
comprising a component (6) which can be detachably mounted on the hinge body (1) and is designed as a cover element (7),
comprising a fastening element (11) which can be brought into engagement with the component (6) in a form-fitting manner and which has a mounting extension (12) which protrudes into the mounting receptacle (22) in the mounted state,
the mounting extension (12) comprising an insertion end (17) which leads into the mounting receptacle (22) during insertion and a slot (14) extending therefrom into the mounting extension (12), such that the mounting extension (12) has two partial extensions (13) spaced apart by the slot (14),
and at least one protruding region (23) being formed on at least one of the partial extensions (13), and the at least one protruding region (23) comprising a bulge (26),
the mounting extension (12) resting directly or indirectly on an inner surface of the mounting receptacle (22) under the action of an elastic force, and the bulge (26) being designed such that, due to the elastic contact, a frictional connection is produced which prevents undesired automatic displacement of the mounting extension (12) from the mounting receptacle (22),
the fastening element (11) comprising a head (18) extending transversely to the direction in which the slot (14) extends through the mounting extension (12) and protruding over the mounting extension (12),
the component (6) having a C-shaped groove (8) which is provided for the engagement of the head (18) of the fastening element (11),
**characterized in that** the head (18) has a rhombic cross-section perpendicular to the longitudinal extension (A) of the mounting extension (12) and perpendicular to the direction in which the slot (14) extends through the mounting extension (12).

2. Hinge part according to claim 1, **characterized in that** the bulge (26) has an approximately convex shape.

3. Hinge part according to either claim 1 or claim 2, **characterized in that** two bulges (26) are provided opposite one another on the mounting extension (12).

4. Hinge part according to any of the preceding claims, **characterized in that** the slot (14) comprises a recess (28) on one side, the width of which recess is adapted to a fixing means engaging in the recess (28) when the fastening element (11) is in the mounted state.

5. Hinge part according to claim 4, **characterized in that** the fixing means comprises a fixing screw (30) which can be screwed into a threaded hole (29) opening into the mounting receptacle (22).

## Revendications

1. Partie de bande (100) d'une bande permettant la liaison articulée par charnière d'un battant à un cadre, comportant un corps de bande (1), lequel comporte un logement de montage (22), comportant un composant (6) pouvant être monté de manière amovible sur le corps de bande (1) et conçu sous la forme d'un élément de recouvrement (7), comportant un élément de fixation (11) pouvant entrer en prise par complémentarité de forme avec le composant (6), lequel comprend une extension de montage (12), laquelle, à l'état monté, fait saillie dans le logement de montage (22), dans laquelle l'extension de montage (12) comprend une extrémité d'insertion (17) s'étendant vers l'avant lors de l'insertion dans le logement de montage (22) et une fente (14) s'étendant à partir de celle-ci dans l'extension de montage (12) de telle sorte que l'extension de montage (12) comporte deux extensions partielles (13) espacées l'une de l'autre par la fente (14), et au moins une zone en saillie (23) est formée sur l'au moins une des extensions partielles (13), et l'au moins une zone en saillie (23) comprend un renflement (26), dans laquelle l'extension de montage (12) repose, sous l'action d'une force élastique, indirectement ou directement sur une surface intérieure du logement de montage (22), et le renflement (26) est conçu de telle sorte que, du fait du contact élastique, une liaison par complémentarité de force est réalisée, laquelle empêche un déplacement autonome indésirable de l'extension de montage (12) hors du logement de montage (22), dans laquelle l'élément de fixation (11) comprend une tête (18) faisant saillie au-delà de l'extension de montage (12), transversalement à la direction dans laquelle la fente (14) s'étend à travers l'extension de montage (12), dans laquelle le composant (6) comporte une rainure en forme de C (8), laquelle est destinée à l'entrée en prise de la tête (18) de l'élément de fixation (11), **caractérisée en ce que** la tête (18) comporte, perpendiculairement au prolongement longitudinal (A) de l'extension de montage (12) et perpendiculairement à la direction dans laquelle la fente (14) s'étend à travers l'extension de montage (12), une section transversale en forme de losange.

2. Partie de bande selon la revendication 1, **caractérisée en ce que** le renflement (26) présente une configuration approximativement convexe.

3. Partie de bande selon l'une des revendications 1 ou 2, **caractérisée en ce que** deux renflements (26) opposés l'un à l'autre sont situés sur l'extension de montage (12).

4. Partie de bande selon l'une quelconque des revendications précédentes, **caractérisée en ce que** sur un côté, la fente (14) comprend un évidement (28) dont la largeur est adaptée à un moyen de fixation entrant en prise dans l'évidement (28) à l'état monté de l'élément de fixation (11).

5. Partie de bande selon la revendication 4, **caractérisée en ce que** le moyen de fixation comprend une vis de fixation (30), laquelle peut être vissée dans un alésage fileté (29) débouchant dans le logement de montage (22).
